# FASCICULE DE BREVET EUROPEEN

(11) **EP 3 288 846 B1**
(45) Date de publication et mention de la délivrance du brevet: **13.03.2019**
(21) Numéro de dépôt: 16719074.3
(22) Date de dépôt: 27.04.2016
(51) Int. Cl.: B65D 50/06, B65D 51/24

(54) **BOUCHON POUR UN COL DE RÉCIPIENT**
STOPFEN FÜR EINEN BEHÄLTERHALS
STOPPER FOR A CONTAINER NECK

(30) Priorité: 28.04.2015 FR 1553816
(43) Date de publication de la demande: 07.03.2018
(73) Titulaire: Novembal USA Inc., Edison, NJ 08817 (US)
(72) Inventeur: LUZZATO, Michel, 69130 Ecully (FR)
(74) Mandataire: Sidel Group
(86) Numéro de dépôt international: PCT/EP2016/059406
(87) Numéro de publication internationale: WO 2016/174089

(56) Documents cités:
- US-A- 3 866 782
- US-A1- 2003 136 753
- US-A1- 2013 161 327

## Description

La présente invention concerne un bouchon pour un col de récipient, selon le préambule de la revendication 1.

L'invention a trait, de manière générale, aux bouchons, typiquement réalisés en matière plastique, qui comprennent une jupe tubulaire, conçue pour entourer le col d'un récipient à boucher, et s'y fixer de manière amovible par coincement d'au moins un clip intérieur de cette jupe avec un bossage saillant extérieur du col. Ces bouchons sont généralement appelés des bouchons « snapés ». Ils sont aussi parfois appelés des bouchons clipsés.

Ce genre de bouchons est a priori moins contraignant à dégager d'un col de récipient que les bouchons vissés, ces derniers nécessitant d'être entraînés en rotation sur eux-mêmes par rapport au col aux fins de leur ouverture et de leur fermeture. Cependant, par nature, les bouchons « snapés » présentent une certaine résistance à l'ouverture, qu'il est nécessaire de vaincre pour les déclipser, autrement dit pour les décoincer, vis-à-vis du col. Pour appliquer plus facilement un effort correspondant d'entraînement du bouchon aux fins de son ouverture, il est connu de munir la face extérieure de la jupe d'un onglet saillant que l'utilisateur agrippe avec l'un de ses doigts. FR-A-2 908 746 en fournit un exemple. Ceci étant, même avec l'aide d'un tel onglet, la manipulation de ces bouchons aux fins de leur ouverture reste difficile, en particulier pour certains utilisateurs qui peuvent avoir de la peine à agripper de manière suffisamment ferme la jupe pour la déclipser du col. Cette difficulté peut d'ailleurs être accentuée lors de la première ouverture pour les bouchons intégrant des moyens témoins de cette première ouverture, conçus pour être rompus par l'utilisateur lorsqu'ils souhaitent déclipser la jupe pour la première fois.

De son côté, US 2013/0161327 divulgue un bouchon selon le préambule de la revendication 1, comprenant une bande de débouchage annulaire pour faciliter l'ouverture d'un bouchon « snapé ». Une portion de cette bande de débouchage est liée à demeure à la jupe du bouchon par une charnière qui permet de basculer la bande de débouchage entre une position rabattue contre la jupe et une position déployée vis-à-vis de la jupe. En position rabattue, la bande de débouchage est plaquée horizontalement contre l'extrémité supérieure de la jupe, hormis pour le dernier mode de réalisation, dans lequel la bande de débouchage ceinture la jupe : une partie haute de la jupe, dont le diamètre extérieur est plus petit que celui d'une partie basse de la jupe, reste radialement distante de la bande de débouchage, tandis que la partie basse précitée est enserrée par la bande de débouchage, tout en étant reliée au chant d'extrémité inférieure de cette dernière par la charnière. Cette solution oblige à maintenir le niveau du chant d'extrémité inférieure de la bande de débouchage au-dessus de celui du chant d'extrémité inférieure de la jupe, le décalage entre ces deux niveaux permettant d'accommoder la présence de la charnière. Dès lors, la sécurité d'anti-sabotage est faible, dans le sens il est aisé d'utiliser un outil de sabotage pour déclipser localement la jupe, sans endommager ni déplacer la bande de retenue en position rabattue et la charnière.

Le but de la présente invention est de proposer un bouchon « snapé » qui, tout en étant facile à fabriquer et à mettre en place sur un col de récipient, soit à la fois facile à ouvrir, même dans le cas où le bouchon intègre des moyens ruptibles témoins de sa première ouverture, et difficile à saboter.

A cet effet, l'invention a pour objet un bouchon pour un col de récipient, tel que défini à la revendication 1.

Une des idées à la base de l'invention est d'intégrer à un bouchon « snapé » un anneau de débouchage que l'utilisateur va pouvoir très facilement agripper manuellement, notamment en l'enfilant autour d'un ou deux de ses doigts, afin de tirer sur la jupe jusqu'à la « désnaper » du col, c'est-à-dire jusqu'à la dégager du col en surmontant la résistance de son coincement autour du col. Cet anneau de débouchage est réalisé par une bande en forme de boucle, fermée sur elle-même et liée de manière non frangible à la jupe uniquement en une zone restreinte de leur périphérie respective. Tant que la bande n'a pas à être utilisée pour déboucher le bouchon, elle est prévue pour entourer à distance une face latérale extérieure de la jupe, le cas échéant en étant reliée à cette dernière par des ponts frangibles, témoins de la première ouverture. Lorsque l'utilisateur souhaite déboucher le bouchon, il déplace la bande, notamment il la bascule, par rapport à la jupe, moyennant, le cas échéant, la rupture des ponts frangibles précités et moyennant la déformation du lien non frangible reliant la jupe et la bande, ce lien étant réalisé sous la forme d'un brin en saillie de la face latérale extérieure de la jupe. Le déplacement de la bande libère, vis-à-vis de la jupe, l'intérieur de la bande pour permettre à l'utilisateur de s'en saisir manuellement et d'entraîner conjointement la bande et la jupe jusqu'à déclipser cette dernière du col de récipient. Le bouchon conforme à l'invention est ainsi particulièrement facile à ouvrir, même en présence de moyens ruptibles témoins de la première ouverture, ce bouchon pouvant tout aussi être facilement reclipsé par la suite. De plus, en rendant facile et pratique le déclipsage du bouchon, la bande de débouchage permet indirectement de simplifier la conception du col de récipient, qui peut ainsi être prévu court et économique. Par ailleurs, la présence de la bande de débouchage à l'extérieur de la jupe est bien entendu compatible avec des aménagements internes à la jupe, relatifs à l'étanchéité de la fermeture du col par le bouchon.

Egalement selon l'invention, la bande de débouchage en position rabattue est agencée, au moins pour sa portion liée à la jupe par le brin, au niveau axial du bas de la jupe, les extrémités inférieures respectives de la bande et de la jupe étant en affleurement l'une de l'autre au moins dans leur portion respective reliée par le brin : l'introduction d'un outil de sabotage à la base de la jupe, en vue de déclipser localement cette dernière notamment dans sa portion liée à la bande par le brin, entraîne la détérioration du brin et/ou de la bande. La sécurité d'anti-sabotage du bouchon conforme à l'invention est ainsi élevée. En outre, la bande de débouchage peut avantageusement présenter d'autres aménagements d'anti-sabotage, permettant de limiter encore davantage le risque d'ouverture malveillante du bouchon sans laisser de trace correspondante. Dans tous les cas, le bouchon conforme à l'invention est avantageusement fabriqué de manière simple et économique, par moulage d'une matière plastique. Ce bouchon est également mis facilement en place sur un col de récipient à boucher, typiquement à l'aide de machines de préhension à haute vitesse le long de lignes d'embouteillage, ces machines n'ayant avantageusement pas la contrainte de devoir saisir le bouchon selon une orientation angulaire spécifique dans le sens où ces machines peuvent saisir la partie supérieure terminale de la jupe, destinée à être tournée à l'opposé du récipient, en coopérant avec le profil extérieur circulaire de cette partie terminale sans être gênées par la présence de la bande de débouchage.

Des caractéristiques additionnelles avantageuses du bouchon conforme à l'invention sont spécifiées aux revendications dépendantes.

L'invention sera mieux comprise à la lecture de la description qui va suivre, donnée uniquement à titre d'exemple et faite en se référant aux dessins sur lesquels :
- la figure 1 est une vue en perspective d'un bouchon conforme à l'invention ;
- la figure 2 est une vue en perspective d'une demi-coupe longitudinale du bouchon, selon le plan de coupe II indiqué à la figure 1 ;
- la figure 3 est une vue en élévation selon la flèche III de la figure 2 ;
- la figure 4 est une coupe longitudinale partielle, selon le plan II de la figure 1, du bouchon ainsi que d'un col de récipient autour duquel le bouchon a été mis en place mais n'est pas encore ouvert ; et
- la figure 5 est une coupe longitudinale similaire à la figure 4, montrant le bouchon en cours d'ouverture.

Sur les figures 1 à 5 est représenté un bouchon 1 adapté pour être fixé par clipsage, de manière amovible, sur un col 2 d'un récipient 3, le bouchon 1 étant généralement qualifié de « bouchon snapé ». En pratique, le col 2 est soit venu de matière avec le reste du récipient 3, notamment lorsque ce dernier est une bouteille en verre ou en matière plastique comme sur les figures 4 et 5, soit adapté pour être solidarisé à demeure sur une paroi du récipient, au niveau d'une ouverture traversant cette paroi.

Le bouchon 1 et le col 2 présentent des formes globales essentiellement tubulaires, dont les axes longitudinaux centraux sont sensiblement confondus, sous la référence X-X, lorsque le bouchon est fixé sur le col comme sur les figures 4 et 5. Par commodité, la suite de la description est orientée en considérant que les termes « supérieur » et « haut » correspondent à une direction globalement parallèle à l'axe X-X et allant du corps du récipient 3 vers son col 2, c'est-à-dire une direction dirigée vers la partie haute des figures 1, 2, 4 et 5, tandis que les termes « inférieur » et « bas » correspondent à une direction de sens opposé.

Le col 2 comporte un corps 4 tubulaire à base circulaire, d'axe X-X. Comme représenté sur les figures 4 et 5, le corps 4 délimite, à son extrémité haute, un buvant 5 au niveau duquel le liquide contenu dans le récipient ou, plus généralement, le contenu du récipient est destiné à être déversé. Sur la face extérieure du corps 4, le col 2 comporte, à son extrémité supérieure, un bord 6 et, dans sa partie courante, un bossage 7, ainsi que, à son extrémité inférieure, une collerette 8. Ce bord 6, ce bossage 7 et cette collerette 8 s'étendent tous les trois radialement vers l'extérieur depuis le corps 4.

Le bouchon 1 est constitué d'une matière plastique semi-rigide, telle que du polypropylène ou du polyéthylène, préférentiellement mise en forme par moulage.

Le bouchon 1, considéré clipsé sur le col 2, est ouvert à son extrémité inférieure et fermé à son extrémité supérieure par une paroi de fond 10 s'étendant en travers, voire à la perpendiculaire de l'axe X-X. Le bouchon 1 comporte également une jupe 20 tubulaire, qui est centrée sur l'axe X-X et qui s'étend axialement vers le bas depuis la périphérie extérieure de la paroi de fond 10. Dans l'exemple considéré sur les figures, la jupe 20 présente une face latérale extérieure 20A et une face latérale intérieure 20B, toutes deux à base circulaire, centrée sur l'axe X-X. Comme représenté sur les figures 4 et 5, lorsque le bouchon 1 est clipsé sur le col 2, la paroi de fond 10 s'étend au-dessus et en travers de ce col, tandis que la jupe 20 entoure extérieurement le corps 4 du col, sa face 20B étant en regard radial de ce dernier.

Dans l'exemple de réalisation considéré sur les figures, la jupe 20 est dimensionnée en longueur, c'est-à-dire selon l'axe X-X, pour que son extrémité inférieure soit à proximité immédiate de, voire en appui, à un jeu près, contre la face supérieure de la collerette 8 du col 2 lorsque le bouchon 1 est clipsé sur ce col.

La jupe 20 est intérieurement munie de moyens de clipsage 22, constitués dans le mode de réalisation d'un bandeau 22 de clipsage se présentant sous la forme d'un renflement de matière qui s'étend radialement vers l'intérieur depuis la face latérale intérieure 20B de la jupe. Le clipsage du bouchon 1 sur le col 2 consiste à coincer le bandeau 22 sous le bossage 7, en mettant en prise la partie haute du bandeau 22 avec la partie basse du bossage 7 alors que la paroi de fond 10 est plaquée vers le bas contre le buvant 5 du col, comme représenté sur les figures 4 et 5. A l'inverse, le déclipsage du bouchon 1 consiste à désengager le bandeau 22 vis-à-vis du bossage 7, en appliquant à la jupe 20 un effort, dirigé vers le haut, suffisant pour faire franchir au bandeau 22 le bossage 7 en contournant ce dernier par l'extérieur, moyennant la déformation locale de la paroi de la jupe radialement vers l'extérieur.

En pratique, la position axiale du bandeau 22 de clipsage n'est pas limitative de l'invention, du moment que cette position tient compte de celle du bossage 7 du col 2, avec lequel le bandeau coopère par coincement pour clipser la jupe autour du col. D'ailleurs, à titre de variante non représentée, le bossage 7 et le bord 6 peuvent être réalisés sous forme d'un même renflement de matière, en saillie extérieure de l'extrémité haute du corps 4 du col 2.

A titre d'aménagement optionnel visant à étancher la fermeture du col 2 par le bouchon 1 lorsque ce dernier est clipsé, le bouchon 1 comporte une lèvre 12 qui s'étend axialement vers le bas depuis la paroi de fond 10, de manière centrée sur l'axe X-X, à l'intérieur de la jupe 20 : lorsque le bouchon est clipsé sur le col 2 comme sur les figures 4 et 5, la lèvre 12 est appuyée de manière étanche contre la face intérieure du corps 4 du col. Egalement à titre d'aménagement optionnel visant à étancher la fermeture du col, l'extrémité haute de la jupe 20 est, au moins intérieurement, légèrement étranglée par rapport au reste de la jupe, de manière à ceinturer de manière ajustée le bord 6 du col 2 : de cette façon, lorsque le bouchon 1 est clipsé sur le col 2, l'extrémité haute de la face latérale intérieure 20B de la jupe 20 est appuyée de manière étanche contre la périphérie extérieure du bord 6 du col.

Le bouchon 1 comporte en outre une bande 30 de débouchage. Cette bande 30 présente une forme annulaire qui, dans l'exemple de réalisation considéré ici, est à base circulaire. Le profil de la face intérieure de la bande 30 est légèrement plus grand que le profil de la face latérale extérieure 20A de la jupe 20 : autrement dit, la bande 30 est dimensionnée pour pouvoir être agencée coaxialement et autour de la jupe 20, en ménageant un espace annulaire entre la face intérieure de la bande 30 et la face extérieure 20A de la jupe 20, comme bien visible sur la figure 3. En pratique, la bande 30 présente une hauteur, c'est-à-dire une dimension selon son axe central, qui, sur la majorité de la périphérie de la bande, est inférieure à la moitié, voire au tiers, voire au quart de la hauteur de la jupe 20.

La bande 30 est liée à demeure à la jupe 20 par un brin 40 de matière non frangible. Comme bien visible sur les figures 1 à 3, ce brin 40 s'étend sur des portions périphériques restreintes de la jupe 20 et de la bande 30, à savoir une portion périphérique 24 de la jupe 20, qui relie le reste de la jupe au brin 40, et une portion périphérique 32 de la bande 30, qui relie le reste de la bande au brin 40.

Le brin 40 est conçu pour être déformé, de manière souple et sans se rompre, afin de modifier le positionnement relatif entre la bande 30 et la jupe 20. Ainsi, la bande 30 est déplaçable par rapport à la jupe 20 entre :
- une position rabattue, qui est montrée sur les figures 1 à 4 et dans laquelle la bande 30 s'étend globalement à l'horizontale et entoure coaxialement la jupe 20, en étant située en regard radial de la face latérale extérieure 20A de la jupe, et
- une position relevée, qui est montrée sur la figure 5 et dans laquelle la bande 30 s'étend globalement de manière inclinée par rapport à l'horizontale, voire s'étend globalement à la verticale comme représenté schématiquement en traits mixtes sur la figure 5, de sorte que l'intérieur de la bande 30 est majoritairement, voire totalement dégagé de la jupe 20.

On comprend que lorsque la bande 30 est en position relevée, l'intérieur de cette bande, qui est, pour l'essentiel, voire en totalité, non occupé par la jupe 20 à la différence de lorsque la bande est en position rabattue, est libre d'accès pour un ou plusieurs doigts de la main d'un utilisateur de manière à pouvoir enfiler la bande autour de ce ou ces doigts, moyennant un dimensionnement adéquat du diamètre intérieur de la bande 30 : la main de l'utilisateur peut ainsi saisir fermement et sans difficulté la bande 30 pour ensuite la tirer vers le haut, notamment de manière sensiblement parallèle à l'axe X-X comme indiqué par la flèche F sur la figure 5, en entraînant alors conjointement la jupe 20 du fait de sa liaison avec la bande 30 par le brin 40, jusqu'à déclipser cette jupe et ainsi ouvrir le bouchon 1 vis-à-vis du col 2.

Bien entendu, le passage de la bande 30 de sa position rabattue à sa position relevée par rapport à la jupe 20 est réversible, moyennant la déformation inverse du brin 40. D'un point de vue cinématique, le passage de la bande 30 entre ses positions rabattue et relevée s'apparente à un basculement autour d'un axe géométrique Z-Z, orthoradial à l'axe X-X et situé au niveau du brin 40, ce dernier pouvant ainsi être qualifié de charnière de basculement.

Suivant une disposition optionnelle, qui est avantageusement mise en oeuvre dans l'exemple de réalisation considéré sur les figures, la bande 30 est pourvue d'un onglet 34 de sollicitation manuelle. Cet onglet s'étend radialement en saillie vers l'extérieur depuis le corps annulaire de la bande 30. Comme bien visible sur les figures 1 et 3, cet onglet 34 ne court, suivant la périphérie de la bande 30, que sur une portion restreinte de la bande 30, cette portion étant diamétralement opposée à la portion périphérique 32 associée au brin 40. En pratique, la géométrie spécifique de l'onglet 34 n'est pas limitative de l'invention, du moment que, de par son agencement saillant extérieur, cet onglet permette à l'utilisateur de facilement agripper la bande en position rabattue et l'entraîner vers la position relevée, notamment en permettant à l'utilisateur d'attraper avec le bout de ses doigts la bande 30 au niveau périphérique opposé au brin 40.

Suivant une autre disposition optionnelle, particulièrement avantageuse, le bouchon 1 intègre, en lien avec sa bande 30 de débouchage, des moyens témoins de la première ouverture, conçus pour, lorsque le bouchon 1 est ouvert pour la première fois, se rompre et ainsi fournir une indication correspondante à destination de l'utilisateur. Le bouchon 1 comporte à cet effet des ponts frangibles, qui sont répartis autour de l'axe X-X et qui, dans l'exemple de réalisation considéré sur les figures, sont prévus en huit exemplaires, en étant respectivement référencés 51 à 58. Comme bien visible sur les figures 1 et 3, chacun de ces ponts frangibles 51 à 58 est prévu pour, avant d'être rompu, autrement dit avant la première ouverture du bouchon 1, relier l'une à l'autre la jupe 20 et la bande 30 en position rabattue, plus précisément relier la face latérale extérieure 20A de la jupe à la face intérieure de la bande 30 en position rabattue. Ces ponts frangibles 51 à 58 occupent ainsi respectivement des portions restreintes de l'espace annulaire que ménagent radialement entre elles la jupe 20 et la bande 30 en position rabattue. En pratique, les ponts frangibles 51 à 58 sont répartis, autour de l'axe X-X, en dehors des portions périphériques 24 et 32 respectives de la jupe 20 et de la bande 30. On comprend que, lors de la première ouverture du bouchon, le passage de la bande 30 de sa position rabattue vers sa position relevée provoque la rupture des ponts frangibles 51 à 58, en fournissant ainsi à l'utilisateur une indication visuelle que la bande 30 a été écartée de sa position rabattue, a priori pour ouvrir le bouchon 1.

Avantageusement, au moins l'un des ponts frangibles 51 à 58 est situé, suivant la périphérie de la jupe 20 et de la bande 30 en position rabattue, immédiatement d'un côté du brin 40, en étant contigu à ce dernier. De préférence, ce sont deux des ponts frangibles 51 à 58, à savoir les ponts référencés 54 et 55 sur les figures, qui sont situés, suivant la périphérie de la jupe 20 et de la bande 30 en position rabattue, immédiatement de part et d'autre du brin 40, en étant contigus à ce dernier. Cette proximité immédiate, suivant la périphérie de la jupe et de la bande, entre ces ponts 54 et 55 et le brin 40 est bien visible sur la figure 1 pour le pont 54 et sur la figure 3 pour le pont 55.

De cette façon, toute tentative de sabotage du bouchon 1, visant à déclipser localement la jupe 20, notamment à l'aide d'un outil, conduit à la rupture d'un ou de plusieurs ponts parmi les ponts 51 à 58. En outre, lorsqu'un tel sabotage est tenté au niveau périphérique du brin 40, c'est l'un et/ou l'autre des ponts frangibles 54 et 55 qui viennent à rompre.

En ce qui concerne la forme de réalisation du brin 40, celle-ci n'est pas limitative de l'invention, du moment qu'elle permet la déformation souple et non destructive du brin pour passer la bande 30 de débouchage entre les positions rabattue et relevée, comme expliqué plus haut. En pratique, le brin 40 s'étend en saillie vers l'extérieur depuis la face latérale extérieure 20A de la jupe 20, en occupant et/ou bordant une portion périphérique de l'espace annulaire que ménagent radialement entre elles la jupe 20 et la bande 30 en position rabattue, à savoir la portion de cet espace située, autour de l'axe X-X, au niveau des portions périphériques 24 et 32 de la jupe et de la bande. Suivant un mode de réalisation, efficace et facile à fabriquer, notamment par moulage, le brin 40 s'étend en saillie vers le haut depuis le chant d'extrémité supérieure de la bande 30. Ce mode de réalisation permet de prévoir le brin sous une forme amincie, autrement dit sous forme d'un voile 42 couvrant et laissant libre la portion précitée de l'espace annulaire ménagé radialement entre la jupe 20 et la bande 30. Dans l'exemple de réalisation considéré ici, ce voile 42 est coudé vers le bas, en reliant exclusivement l'une à l'autre la face latérale extérieure 20A de la jupe 20 et le chant d'extrémité supérieure de la bande 30. Quelles que soient ses spécificités géométriques, de par sa présence, ce voile 42 renforce la sécurité d'anti-sabotage du bouchon 1, en ayant tendance à se déchirer sous l'action de tout outil qui tenterait d'être introduit, au niveau périphérique du brin 40, entre la bande 30 et la jupe 20 afin de se glisser à l'intérieur de cette dernière, ou encore en assouplissant la jonction entre la portion 32 et la jupe 20 de façon à ce que si une poussée est exercée sur la portion 32 pour essayer de déclipser la jupe 20, ce sont l'un et/ou l'autre des ponts 54 et 55 qui casseront en premier et rendront l'effraction évidente.

Suivant un agencement avantageux, qui est mis en oeuvre dans l'exemple de réalisation considéré sur les figures, la bande 30 de débouchage est, lorsqu'elle est en position rabattue, située sensiblement au niveau axial de l'extrémité inférieure de la jupe 20. Plus spécifiquement, comme bien visible sur la figure 4, l'extrémité inférieure de la bande 30 est en regard radial de l'extrémité inférieure de la jupe 20, de sorte que les extrémités inférieures respectives de la bande 30 et de la jupe 20 sont en affleurement l'une de l'autre, en étant situées, lorsque le bouchon 1 est clipsé sur le col 2, au niveau axial, à un jeu près, de la surface supérieure de la collerette 8 : de cette façon, la sécurité d'anti-sabotage du bouchon 1 est renforcée, en rendant impossible, sauf à détériorer la bande 30, d'introduire un outil de sabotage entre la collerette 8 et l'extrémité inférieure de la jupe 20. En variante non représentée, l'alignement axial des extrémités inférieures respectives de la jupe 20 et de la bande 30 peut être limité à leur portion périphérique 24 et 32, de manière à renforcer la sécurité d'anti-sabotage exclusivement au niveau périphérique du brin 40, tout en permettant au reste de la bande 30 d'occuper, sur l'étendue axiale de la face latérale extérieure 20A de la jupe 20, d'autres niveaux axiaux que celui de l'extrémité inférieure de la jupe : en particulier, dans sa portion périphérique, diamétralement opposée à sa portion périphérique 32, cette bande peut courir autour de la jupe 20 sensiblement à mi-hauteur axiale de la face extérieure 20A, ménageant ainsi, diamétralement à l'opposé du brin 40, un espace libre, situé axialement entre la collerette 8 et la bande 30, pour faciliter l'agrippement par l'utilisateur de la bande 30 en position rabattue.

Suivant un dimensionnement particulièrement avantageux de la bande 30 de débouchage, du brin 40 et de l'onglet 34, ces éléments laissent la jupe 20 émerger, en partie haute, au-dessus d'eux lorsque la bande 30 est en position rabattue. Ainsi, comme bien visible sur les figures 2 et 4, la jupe 20 inclut une partie supérieure terminale 26, qui relie la paroi de fond 10 au reste de la jupe 20 : la face latérale extérieure 20A de la jupe 20 inclut une partie délimitée par cette partie supérieure terminale 26, qui n'est en regard radial ni de la bande 30 en position rabattue, ni du brin 40 et ni de l'onglet 34. Cette partie supérieure terminale 26 de la jupe 20 présente ainsi l'avantage d'être facilement et efficacement saisie par une machine de préhension du bouchon 1 aux fins de la mise en place initiale de ce bouchon autour du col 2 à boucher. En effet, cette partie supérieure terminale 26 présente un profil extérieur circulaire qui, sur toute sa périphérie, est libre de tout obstacle ou relief qui perturberait la préhension de cette jupe par les machines précitées.

Enfin, divers aménagements et variantes au bouchon 1 décrit jusqu'ici sont par ailleurs envisageables. A titre d'exemples :
- plutôt que de courir de manière ininterrompue sur toute la périphérie intérieure de la jupe 20, le bandeau 22 de clipsage peut être interrompu, une ou plusieurs fois, en étant alors constitué de plusieurs clips distincts, répartis suivant la périphérie intérieure de la jupe 20 ; selon le positionnement angulaire, autour de l'axe X-X, de cette ou ces interruptions, notamment par rapport aux niveaux périphériques du brin 40 et de l'onglet 34, le clipsage et/ou le déclipsage de la jupe 20 peuvent être rendus moins ou, au contraire, davantage résistants ;
- plutôt que d'être réalisé sous forme d'un voile mince tel que le voile 42, le brin 40 peut être réalisé sous une forme massive, notamment en occupant en totalité l'espace ménagé radialement entre les portions périphériques 24 et 32 respectives de la jupe 20 et de la bande 30 ; et/ou
- dans l'exemple considéré sur les figures 4 et 5, le corps 4 du col 2 est extérieurement lisse entre le bord 6 et le bossage 7 ; en variante non représentée, cette partie du corps 4 peut être filetée, étant entendu que ce filetage ne serait pas utilisé pour fixer le bouchon 1 sur le col 2 par vissage, mais que la présence d'un tel filetage ne serait pas gênante pour mettre en place le bouchon 1 clipsé.

## Revendications

1. Bouchon (1) pour un col de récipient,
comprenant :
- une jupe (20), qui présente une forme globalement tubulaire, centrée sur un axe (X-X) et adaptée pour entourer un col (2) d'un récipient (3), et qui est intérieurement pourvue de moyens de clipsage (22) adaptés pour fixer la jupe de manière amovible sur le col par coincement avec un bossage (7) saillant extérieur du col du récipient, et
- une bande (30) de débouchage, qui présente une forme globalement annulaire et dont une portion périphérique (32) est liée à demeure à une portion périphérique (24) de la jupe (20), la bande (30) étant déplaçable par rapport à la jupe (20) entre :
- une première position, dans laquelle la bande entoure une face latérale extérieure (20A) de la jupe, en ménageant radialement entre cette face latérale extérieure de la jupe et une face intérieure de la bande (30) un espace annulaire, et
- une seconde position, dans laquelle l'intérieur de la bande est sensiblement dégagé de la jupe pour permettre de saisir manuellement la bande afin d'entraîner la jupe pour la déclipser du col (2) du récipient (3),
dont lesdites portions périphériques (24, 32) respectives de la jupe et de la bande (30) sont liées à demeure par un brin (40) non frangible, qui s'étend en saillie d'au moins ladite face latérale extérieure (20A) de la jupe et qui est conçu pour être déformé lorsque la bande est déplacée entre les première et seconde positions, **caractérisée en ce que**, au moins dans lesdites portions périphériques (24, 32) respectives de la jupe (20) et de la bande (30), les extrémités inférieures respectives de la jupe et de la bande en première position, qui sont destinées à être tournées axialement vers le récipient (3), sont en regard radial l'une de l'autre de manière affleurante.

2. Bouchon suivant la revendication 1, **caractérisé en ce que** la bande (30) est déplaçable par rapport à la jupe (20) entre les première et seconde positions par basculement autour d'un axe (Z-Z) sensiblement orthoradial à l'axe (X-X) de la jupe.

3. Bouchon suivant l'une des revendications 1 ou 2, **caractérisé en ce que** la bande (30) est dimensionnée pour, lorsqu'elle est dans la seconde position, l'enfiler autour d'au moins un doigt de la main d'un utilisateur.

4. Bouchon suivant l'une quelconque des revendications précédentes, **caractérisé en ce que** le bouchon (1) comprend en outre des ponts frangibles (51 à 58), qui, avant la première ouverture du bouchon, relient l'une à l'autre la jupe (20) et la bande (30) en première position en dehors desdites portions périphériques (24, 32) respectives de la jupe et de la bande, en étant répartis autour de l'axe (X-X) de la jupe et en occupant des portions dudit espace annulaire, et qui, lors de la première ouverture du bouchon, sont conçus pour être rompus lorsque la bande passe de la première vers la seconde position.

5. Bouchon suivant la revendication 4, **caractérisé en ce qu'**au moins l'un (54, 55) des ponts frangibles (51 à 58) est situé, suivant la périphérie de la jupe (20) et de la bande (30) en position rabattue, immédiatement d'un côté du brin (40), en étant contigu au brin.

6. Bouchon suivant l'une quelconque des revendications précédentes, **caractérisé en ce que** le brin (40) s'étend en saillie d'au moins le chant d'extrémité supérieure de la bande (30).

7. Bouchon suivant l'une quelconque des revendications précédentes, **caractérisé en ce que** le brin (40) inclut, voire consiste en un voile (42) qui couvre une portion libre dudit espace annulaire, ménagée radialement entre lesdites portions périphériques (24, 32) respectives de la jupe (20) et de la bande (30).

8. Bouchon suivant l'une quelconque des revendications 1 à 6, **caractérisé en ce que** le brin est réalisé sous une forme massive et occupe en totalité une portion dudit espace annulaire, ménagée radialement entre lesdites portions périphériques (24, 32) respectives de la jupe (20) et de la bande (30).

9. Bouchon suivant l'une quelconque des revendications précédentes, **caractérisé en ce que** la bande (30) présente une dimension axiale qui, sur la majorité de la périphérie de la bande, est inférieure à la moitié de la dimension axiale de la jupe (20).

10. Bouchon suivant la revendication 9, **caractérisé en ce que** la bande (30) présente une dimension axiale qui, sur la majorité de la périphérie de la bande, est inférieure au tiers de la dimension axiale de la jupe (20).

11. Bouchon suivant la revendication 10, **caractérisé en ce que** la bande (30) présente une dimension axiale qui, sur la majorité de la périphérie de la bande, est inférieure au quart de la dimension axiale de la jupe (20).

12. Bouchon suivant l'une quelconque des revendications précédentes, **caractérisé en ce que** le bouchon (1) comprend en outre une paroi de fond (10) depuis laquelle la jupe (20) s'étend sensiblement selon son axe (X-X),
et **en ce que** la jupe (20) inclut une partie supérieure terminale (26), qui relie le reste de la jupe à la paroi de fond (10) et qui extérieurement n'est en regard radial ni de la bande (30) en première position, ni du brin (40).

13. Bouchon suivant l'une quelconque des revendications précédentes, **caractérisé en ce que** la bande (30) est pourvue, à l'opposé du brin (40) suivant sa périphérie, d'un onglet (34) saillant extérieur pour agripper manuellement la bande en première position et l'entraîner vers la seconde position.

14. Bouchon suivant les revendications 12 et 13 prises ensemble, **caractérisé en ce que** la partie supérieure terminale (26) de la jupe (20) n'est pas non plus en regard radial de l'onglet (34).

15. Bouchon suivant l'une quelconque des revendications précédentes, **caractérisé en ce que**, à l'opposé diamétral de ladite portion périphérique (32) de la bande (30), la bande en première position court autour de la jupe (20) sensiblement à mi-hauteur axiale de la face latérale extérieure (20A) de la jupe.

## Patentansprüche

1. Stopfen (1) für einen Behälterhals, umfassend:
- eine Schürze (20), die eine allgemein röhrenförmige Form aufweist, auf einer Achse (X-X) zentriert ist und dahingehend ausgeführt ist, einen Hals (2) eines Behälters (3) zu umgeben, und die innen mit Einrastmitteln (22) versehen ist, die zum lösbaren Befestigen der Schürze an dem Hals durch eine Klemmverbindung mit einem äußeren vorragenden Buckel (7) des Behälterhalses ausgeführt ist, und
- ein Öffnungsband (30), das eine allgemein ringförmige Gestalt aufweist und dessen Umfangsteil (32) dauerhaft mit einem Umfangsteil (24) der Schürze (20) verbunden ist, wobei das Band (30) bezüglich der Schürze (20) zwischen:
- einer ersten Position, in der das Band eine äußere Seitenfläche (20A) der Schürze umgibt, indem es radial zwischen dieser äußeren Seitenfläche der Schürze und einer Innenfläche des Bands (30) einen ringförmigen Raum bereitstellt, und
- einer zweiten Position, in der das Innere des Bands von der Schürze im Wesentlichen gelöst ist, um ein manuelles Ergreifen des Bands zum Mitführen der Schürze zwecks Freigabe des Halses (2) von dem Behälter (3) zu gestatten,
bewegbar ist,
wobei die Umfangsteile (24, 32) der Schürze bzw. des Bands (30) durch ein nicht abreißbares Stück (40) dauerhaft verbunden sind, das mindestens von der äußeren Seitenfläche (20A) der Schürze vorragt und das dazu konzipiert ist, verformt zu werden, wenn das Band zwischen der ersten und der zweiten Position bewegt wird, **dadurch gekennzeichnet, dass** zumindest bei den Umfangsteilen (24, 32) der Schürze (20) bzw. des Bands (30) die unteren Enden der Schürze bzw. des Bands in der ersten Position, die axial zu dem Behälter (3) gedreht werden sollen, sich bündig radial einander gegenüber befinden.

2. Stopfen nach Anspruch 1, **dadurch gekennzeichnet, dass** das Band (30) bezüglich der Schürze (20) durch Kippen um eine im Wesentlichen orthogonal zu der Achse (X-X) der Schürze verlaufende Achse (Z-Z) zwischen der ersten und der zweiten Position bewegbar ist.

3. Stopfen nach Anspruch 1 oder 2, **dadurch gekennzeichnet, dass** das Band (30) dahingehend dimensioniert ist, wenn es sich in der zweiten Position befindet, um mindestens einen Finger der Hand eines Benutzers gewickelt zu werden.

4. Stopfen nach einem der vorhergehenden Ansprüche, **dadurch gekennzeichnet, dass** der Stopfen (1) des Weiteren zerreißbare Brücken (51 bis 58) umfasst, die vor dem ersten Öffnen des Stopfens die Schürze (20) und das Band (30) in der ersten Position außerhalb der Umfangsteile (24, 32) der Schürze bzw. des Bands miteinander verbinden, indem sie um die Achse (X-X) der Schürze verteilt sind und Teile des Ringraums einnehmen, und die dazu konzipiert sind, beim ersten Öffnen des Stopfens zerbrochen zu werden, wenn das Band aus der ersten in die zweite Position passiert.

5. Stopfen nach Anspruch 4, **dadurch gekennzeichnet, dass** sich mindestens eine (54, 55) der zerreißbaren Brücken (51 bis 58) entlang dem Umfang der Schürze (20) und des Bands (30) in einer umgeklappten Position unmittelbar an einer Seite des Stücks (40) direkt angrenzend an das Stück befindet.

6. Stopfen nach einem der vorhergehenden Ansprüche, **dadurch gekennzeichnet, dass** sich das Stück (40) zumindest von dem oberen Endrand des Bands (30) vorragend erstreckt.

7. Stopfen nach einem der vorhergehenden Ansprüche, **dadurch gekennzeichnet, dass** das Stück (40) einen Steg (42), der einen freien Teil des freien Ringraums bedeckt, der radial zwischen den Umfangsteilen (24, 32) der Schürze (20) bzw. des Bands (30) ausgebildet ist, enthält, sogar daraus besteht.

8. Stopfen nach einem der Ansprüche 1 bis 6, **dadurch gekennzeichnet, dass** das Stück in massiver Form ausgeführt ist und vollständig einen Teil des Ringraums einnimmt, der radial zwischen den Umfangsteilen (24, 32) der Schürze (20) bzw. des Bands (30) ausgebildet ist.

9. Stopfen nach einem der vorhergehenden Ansprüche, **dadurch gekennzeichnet, dass** das Band (30) ein Axialmaß aufweist, das über den Großteil des Umfangs des Bands kleiner als die Hälfte des Axialmaßes der Schürze (20) ist.

10. Stopfen nach Anspruch 9, **dadurch gekennzeichnet, dass** das Band (30) ein Axialmaß aufweist, das über den Großteil des Umfangs des Bands kleiner als ein Drittel des Axialmaßes der Schürze (20) ist.

11. Stopfen nach Anspruch 10, **dadurch gekennzeichnet, dass** das Band (30) ein Axialmaß aufweist, das über den Großteil des Umfangs des Bands kleiner als ein Viertel des Axialmaßes der Schürze (20) ist.

12. Stopfen nach einem der vorhergehenden Ansprüche, **dadurch gekennzeichnet, dass** der Stopfen (1) des Weiteren eine untere Wand (10) aufweist, von der sich die Schürze (20) im Wesentlichen entlang der Achse (X-X) erstreckt, und dass die Schürze (20) einen oberen Endteil (26) enthält, der den Rest der Schürze mit der unteren Wand (10) verbindet und der sich außen weder radial gegenüber dem Band (30) in der ersten Position noch dem Stück (40) befindet.

13. Stopfen nach einem der vorhergehenden Ansprüche, **dadurch gekennzeichnet, dass** das Band (30) gegenüber dem Stück (40) entlang seinem Umfang mit einer Gehrung (34) versehen ist, die außen vorsteht, um das Band in der ersten Position manuell zu ergreifen und es in die zweite Position mitzunehmen.

14. Stopfen nach den Ansprüchen 12 und 13, gemeinsam genommen, **dadurch gekennzeichnet, dass** sich der obere Endteil (26) der Schürze (20) nicht radial gegenüber der Gehrung (34) befindet.

15. Stopfen nach einem der vorhergehenden Ansprüche, **dadurch gekennzeichnet, dass** diametral gegenüber dem Umfangsteil (32) des Bands (30) das Band in der ersten Position im Wesentlichen auf halber Axialhöhe der äußeren Seitenfläche (20A) der Schürze um die Schürze (20) verläuft.

## Claims

1. Stopper (1) for a container neck,
comprising:
- a skirt (20), which has a globally tubular form, centred on an axis (X-X) and suitable for encircling a neck (2) of a container (3), and which is internally provided with snap-fitting means (22) suitable for fixing the skirt removably on the neck by wedging with an outward protruding boss (7) of the neck of the container, and
- an unstoppering band (30), which has a globally annular form and a peripheral portion of which (32) is permanently linked to a peripheral portion (24) of the skirt (20), the band (30) being displaceable relative to the skirt (20) between:
- a first position, in which the band encircles an outer lateral face (20A) of the skirt, radially forming, between this outer lateral face of the skirt and an inner face of the band (30), an annular space, and
- a second position, in which the interior of the band is substantially free of the skirt to allow the band to be grasped manually in order to drive the skirt to unsnap it from the neck (2) of the container (3),
said respective peripheral portions of which (24, 32) of the skirt and of the band (30) are permanently linked by a non-frangible strand (40), which extends protrudingly from at least said outer lateral face (20A) of the skirt and which is designed to be deformed when the band is displaced between the first and second positions,
**characterized in that**, at least in said respective peripheral portions (24, 32) of the skirt (20) and of the band (30), the respective bottom ends of the skirt and of the band in first position, which are to be turned axially towards the container (3), are radially facing one another level with one another.

2. Stopper according to Claim 1, **characterized in that** the band (30) is displaceable relative to the skirt (20) between the first and second positions by tilting about an axis (Z-Z) substantially orthoradial to the axis (X-X) of the skirt.

3. Stopper according to one of Claims 1 and 2, **characterized in that** the band (30) is dimensioned so as, when it is in the second position, to thread around at least one finger of the hand of a user.

4. Stopper according to any one of the preceding claims, **characterized in that** the stopper (1) also comprises frangible bridges (51 to 58), which, before the first opening of the stopper, link the skirt (20) and the band (30) to one another in first position outside of said respective peripheral portions (24, 32) of the skirt and of the band, by being distributed around the axis (X-X) of the skirt and by occupying portions of said annular space, and which, upon the first opening of the stopper, are designed to be broken when the band switches from the first position to the second position.

5. Stopper according to Claim 4, **characterized in that** at least one (54, 55) of the frangible bridges (51 to 58) is situated, on the periphery of the skirt (20) and of the band (30) in turned-down position, immediately alongside the strand (40), being contiguous to the strand.

6. Stopper according to any one of the preceding claims, **characterized in that** the strand (40) extends protrudingly from at least the top end rim of the band (30).

7. Stopper according to any one of the preceding claims, **characterized in that** the strand (40) includes, even consists of, a web (42) which covers a free portion of said annular space, formed radially between said respective peripheral portions (24, 32) of the skirt (20) and of the band (30).

8. Stopper according to any one of Claims 1 to 6, **characterized in that** the strand is produced in solid form and wholly occupies a portion of said annular space, formed radially between said respective peripheral portions (24, 32) of the skirt (20) and of the band (30).

9. Stopper according to any one of the preceding claims, **characterized in that** the band (30) has an axial dimension which, over most of the periphery of the band, is less than half of the axial dimension of the skirt (20).

10. Stopper according to Claim 9, **characterized in that** the band (30) has an axial dimension which, over most of the periphery of the band, is less than a third of the axial dimension of the skirt (20).

11. Stopper according to Claim 10, **characterized in that** the band (30) has an axial dimension which, over most of the periphery of the band, is less than a quarter of the axial dimension of the skirt (20).

12. Stopper according to any one of the preceding claims, **characterized in that** the stopper (1) also comprises a bottom wall (10) from which the skirt (20) extends substantially along its axis (X-X), and **in that** the skirt (20) includes a terminal top part (26), which links the rest of the skirt to the bottom wall (10) and which externally radially faces neither the band (30) in first position, nor the strand (40).

13. Stopper according to any one of the preceding claims, **characterized in that** the band (30) is provided, opposite the strand (40) along its periphery, with an outward protruding tab (34) for manually gripping the band in first position and driving it to the second position.

14. Stopper according to Claims 12 and 13 taken together, **characterized in that** the terminal top part (26) of the skirt (20) does not radially face the tab (34) either.

15. Stopper according to any one of the preceding claims, **characterized in that**, diametrically opposite said peripheral portion (32) of the band (30), the band in first position runs around the skirt (20) substantially at axial mid-height of the outer lateral face (20A) of the skirt.
